# EUROPÄISCHE PATENTSCHRIFT

(11) **EP 1 157 205 B1**
(45) Veröffentlichungstag und Bekanntmachung des Hinweises auf die Patenterteilung: **11.09.2002**
(21) Anmeldenummer: 00916760.2
(22) Anmeldetag: 24.02.2000
(51) Int. Cl.: F02M 59/46, F02M 57/02, F02M 59/10, F02M 65/00

(54) **ANORDNUNG UND VERFAHREN ZUR REGELUNG EINES STEUERVENTILS FÜR EIN DIESEL-EINSPRITZSYSTEM**
SYSTEM AND METHOD FOR CONTROLLING A CONTROL VALVE FOR A DIESEL FUEL INJECTION SYSTEM
SYSTEME ET PROCEDE DE REGULATION D'UNE SOUPAPE DE COMMANDE DE SYSTEME D'INJECTION POUR MOTEUR DIESEL

(30) Priorität: 01.03.1999 DE 19908812
(43) Veröffentlichungstag der Anmeldung: 28.11.2001
(73) Patentinhaber: SIEMENS AKTIENGESELLSCHAFT, 80333 München (DE)
(72) Erfinder: RIZK, Reda, D-51143 Köln (DE); GIAVI, Raimondo, D-80802 München (DE)
(86) Internationale Anmeldenummer: DE0000521
(87) Internationale Veröffentlichungsnummer: WO00052326

(56) Entgegenhaltungen:
- DE-A- 3 302 292
- US-A- 4 519 351
- US-A- 4 793 313
- US-A- 5 460 329
- US-A- 5 720 261

## Beschreibung

Die Erfindung betrifft eine Anordnung und ein Verfahren zur Regelung eines Steuerventils für ein Diesel-Einspritzsystem gemäß dem Oberbegriff des Patentanspruchs 1 bzw. des Patentanspruchs 3. Eine solche Anordnung und ein solches Verfahren sind aus der US-PS 5 640 987 bekannt.

Der Dieselmotor mit Direkteinspritzung ist die Verbrennungskraftmaschine mit dem höchsten thermodynamischen Wirkungsgrad. Hinsichtlich der Kraftstoffeinspritzung sind für verschiedene Motoren unterschiedliche Technologien im Einsatz. Besonders im NKW-Bereich haben sich Systeme mit Druckübersetzung zur Erzeugung von höheren Drücken durchgesetzt. Ein Beispiel für einen Kraftstoffinjektor mit Druckübersetzung ist in der US-PS 5 460 329 (Sturman) beschrieben. Dabei gelangt der Kraftstoff über ein als Schieberventil ausgestaltetes elektromagnetisches Steuerventil zu einem Druckverstärker im Injektor. Über die elektromagnetische Ansteuerung des Steuerventils wird zu festgelegten Zeiten bzw. Kurbelwinkeln der Kraftstoff vom Druckverstärker unter hohen Druck gesetzt. Der unter hohen Druck gesetzte Kraftstoff bewirkt dann auf die herkömmliche Art, daß die Ventilnadel des Injektors von ihrem Sitz abhebt und den Weg für den Kraftstoff zu der Einspritzdüse des Injektors freigibt und der Kraftstoff in den Brennraum des Dieselmotors eingespritzt wird.

Das Steuerventil weist im Bereich der beiden Enden des Ventilschiebers je einen Elektromagneten auf, um hin- und hergeschaltet werden zu können, ohne daß elastische Rückstellelemente erforderlich sind. Um das Steuerventil in einer definierten Stellung zu halten, muß jedoch immer einer der beiden Magneten mit Strom beaufschlagt bleiben, auch nachdem die gewünschte Stellung bereits erreicht ist.

Deshalb hat Sturman das elektromagnetische Steuerventil so weiterentwickelt, wie es in der eingangs genannten US-PS 5 640 987 beschrieben ist. Bei dieser Ausgestaltung bestehen der Ventilschieber und das Gehäuse des Steuerventils aus geeigneten magnetischen Materialien, damit der Ventilschieber auch ohne Strom aufgrund der Hysterese des magnetischen Materials des Schiebers und des Gehäuses in der jeweiligen Endsteilung bleibt. Zum Umschalten braucht nur noch eine der beiden Magnetspulen kurz mit Strom beaufschlagt zu werden; nach dem erfolgten Umschalten kann der Strom dann abgeschaltet werden. Diese Art eines Steuerventils wird wegen seines bistabilen Verhaltens digitales Ventil genannt. Das Ventil kann als 2-, 3- oder 4-Wege-Ventil ausgeführt werden.

Ein solches Steuerventil wird auch in US 5 720 261 beschrieben. Die Stromzuführung zur betätigten Magnetspule wird unterbrochen, sobald das Steuerventil sich in seiner Endposition befindet. Dazu wird die nicht betätigte Magnetspule als Sensor verwendet, der das Ende der Bewegung des Steuerventils erkennt.

Unvermeidliche Fertigungstoleranzen und damit die zwangsläufig unterschiedlichen Paarungsspiele zwischen dem Ventilschieber und dem Ventilgehäuse an den Steuerventilen der einzelnen Injektoren einer Einspritzanlage für einen Mehrzylindermotor sowie Unterschiede in den Massen der Ventile und Schwierigkeiten in der Ventileinstellung bewirken jedoch ein unterschiedliches Einspritzverhalten der einzelnen Injektoren an den verschiedenen Zylindern des Motors und in der Folge davon ein ungleichmäßiges Verhalten des Motors, insbesondere Rundlaufstörungen.

Aufgabe der vorliegenden Erfindung ist es, die eingangs genannte Anordnung und das eingangs genannte Verfahren so auszugestalten, daß die große Streuung der Injektoren im Einspritzverhalten verringert wird und der Motorlauf besser bzw. gleichmäßiger wird.

Diese Aufgabe wird erfindungsgemäß hinsichtlich der Anordnung mit den im Patentanspruch 1 angegebenen Maßnahmen und hinsichtlich des Verfahrens mit den im Patentanspruch 3 angegebenen Maßnahmen gelöst. Bevorzugte Ausführungsformen der Erfindung sind in den Unteransprüchen zu diesen Hauptansprüchen angeführt.

Die obige Aufgabe wird demnach erfindungsgemäß dadurch gelöst, daß, während eine der beiden Magnetspulen des Steuerventils zur Erzeugung einer magnetischen Kraft mit Strom beaufschlagt wird, die andere Magnetspule des jeweiligen Steuerventils als Sensor für eine Bewegung des Ventilschiebers geschaltet wird. Da der Ventilschieber aus einem magnetischen Material besteht, ermöglichen es die magnetischen und die Hystereseeigenschaften dieses Materials, daß eine Bewegung des Ventilschiebers während der Einwirkung und auch noch nach dem Abschalten des Steuerstroms für die eine Magnetspule im Sensor einen Strom oder eine Spannung induziert. Die dadurch während einiger Betriebszyklen erhaltenen Informationen über das charakteristische Ansprechverhalten des Steuerventils bei einer Ansteuerung können im Rahmen einer intelligenten Regelung so verarbeitet werden, daß das Einspritzverhalten des jeweiligen Injektors dahingehend verbessert wird, daß Abweichungen von den einzelnen Sollwerten der Einspritzparameter verringert werden. Zum Beispiel kann eine längere Totzeit zwischen dem Beginn der Bestromung der Magnetspule und dem Beginn der Bewegung des Ventilschiebers bei einem Steuerventil oder generell ein verzögertes Schaltverhalten durch einen früheren Beginn der Bestromung oder eine andere Spannungsversorgung kompensiert werden.

Auch wenn im Betrieb zur Erhöhung der Schnelligkeit die beiden Elektromagnete parallel geschaltet werden, läßt sich das charakteristische Verhalten des Ventils aus wenigen Zyklen des Schaltspiels mit nur einem aktivierten Magneten innerhalb kurzer Zeit ausreichend genau bestimmen, um das Ist-Verhalten durch entsprechende Maßnahmen dem gewünschten Verhalten anzunähern.

Die erfindungsgemäße Anordnung bzw. das erfindungsgemäße Verfahren hat den Vorteil, daß keine zusätzlichen Komponenten am Injektor wie Hubgeber und dergleichen erforderlich sind. Das erfindungsgemäße Verfahren läßt sich zum Beispiel relativ einfach durch eine geeignete Software in der vorhandenen elektronischen Motorsteuerung ausführen.

Ein Ausführungsbeispiel der Erfindung wird im folgenden anhand der Zeichnung näher erläutert. Es zeigen:
Fig. 1 den Schnitt durch ein Steuerventil, und
Fig. 2 den Steuerventilhub in Abhängigkeit von der Zeit bzw. dem Kurbelwinkel bei einer elektromagnetischen Ansteuerung des Steuerventils der Fig. 1.

Die Fig. 1 der Zeichnung zeigt schematisch eine Schnittansicht des aus der US-PS 5 640 987 bekannten Steuerventils. Ein solches Steuerventil wird dazu verwendet, den Fluß eines Fluids zum Druckverstärker eines Kraftstoffinjektors zeitlich zu steuern, um dadurch den Druck in einer Druckkammer im Injektor zu erhöhen, aus der der Kraftstoff dann über die Einspritzdüse in die Brennkammer des Verbrennungsmotors eingespritzt wird. Das Steuerventil kann als 2-, 3- oder 4-Wege-Ventil ausgeführt werden.

Das in der Fig. 1 der Zeichnung gezeigte Steuerventil 10 weist ein Gehäuse 12 mit einer ersten Öffnung 14 und einer zweiten Öffnung 16 auf. Die Öffnungen 14, 16 münden in eine Ventilkammer 18 im Gehäuse 12. Über die Öffnung 14 wird der Kraftstoff von einem Kraftstoffspeicher zugeführt. Die Öffnung 16 stellt die Verbindung zum Druckverstärker des Injektors her.

In die Ventilkammer 18 ist axial beweglich ein Ventilschieber 20 mit einer umlaufenden Nut 22 eingesetzt. Der Ventilschieber 20 kann sich zwischen einer linken Endstellung, die in der Fig. 1 dargestellt ist, und einer rechten Endstellung (nicht gezeigt) hin und her bewegen. Um eine Dämpfung der Bewegung des Ventilschiebers 20 zu verhindern, weist das Gehäuse 12 eine erste Leckageöffnung 17 und eine zweite Leckageöffnung 19 auf, die jeweils in einer Stirnseite der Ventilkammer 18 enden und drucklos gehalten werden.

Die Nut 22 liegt den beiden Öffnungen 14, 16 weiterhin derart gegenüber, daß die von der seitlichen Begrenzung der Nut 22 gebildete Steuerkante 24 in der linken Endstellung des Ventilschiebers 20 die Fluidverbindung zwischen den Öffnungen 14, 16 blockiert, während in der anderen, rechten Endstellung des Ventilschiebers 20 die Fluidverbindung hergestellt wird. Die in der Zeichnung linke Endstellung des Ventilschiebers 20 ist somit die Geschlossenstellung und die gegenüberliegende rechte Endstellung des Ventilschiebers 20 die Offenstellung des Steuerventils 10.

Das Steuerventil 10 umfaßt des weiteren eine erste Magnetspule 30 und eine davon räumlich getrennte zweite Magnetspule 32. Das heißt, daß im Bereich der beiden axialen Enden des Ventilschiebers 20 im Gehäuse 12 des Steuerventils 10 je eine Magnetspule 30, 32 zur Erzeugung magnetischer Kräfte für eine Bewegung des Ventilschiebers 20 vorgesehen ist. Die erste Magnetspule 30 ist in der Darstellung der Fig. 1 der Zeichnung an der rechten Seite der Ventilkammer 18 angeordnet und kann den Ventilschieber 20 in die rechte Endstellung (die Offenstellung) bewegen, während die zweite Magnetspule 32 an der linken Seite der Ventilkammer 18 angebracht und dafür vorgesehen ist, den Ventilschieber 20 in die linke Endstellung (die Geschlossenstellung) zu bringen. Die Zuleitungen 34 zu den Magnetspulen 30, 32 sind mit einer elektrischen Steuerschaltung (nicht gezeigt) verbunden.

Um das Steuerventil 10 zu öffnen, damit ein Fluid, d.h. der Kraftstoff von der ersten Öffnung 14 zur zweiten Öffnung 16 und damit vom Speicher zum Druckverstärker im Kraftstoffinjektor fließen kann, wird die erste Magnetspule 30 von der elektrischen Steuerschaltung mit einem Steuerstrom beaufschlagt. Nachdem der Ventilschieber 20 aufgrund der dadurch auf ihn einwirkenden magnetischen Kraft die rechte Endstellung erreicht hat, wird der Strom für die erste Magnetspule 30 wieder abgeschaltet. Der Ventilschieber 20 und das Gehäuse 12 des Steuerventils 10 bestehen aus geeigneten magnetischen Materialien, so daß der Ventilschieber 20 auch ohne Strom in der ersten Magnetspule 30 aufgrund der magnetischen Hysterese in der rechten Endstellung, der Offenstellung, bleibt.

Das Steuerventil 10 wird wieder dadurch geschlossen, daß die zweite Magnetspule 32 für eine bestimmte Zeit mit einem Steuerstrom beaufschlagt wird, so daß auf den Ventilschieber 20 eine magnetische Kraft wirkt, die ihn in die linke Geschlossenstellung bringt.

Erfindungsgemäß wird nun während einer elektrischen Ansteuerung einer der beiden Magnetspulen 30, 32 mit einem Steuerstrom die jeweils andere Magnetspule 32, 30 als Sensor geschaltet und der durch eine Bewegung des Ventilschiebers 20, der aus einem magnetischen Material ist, im Sensor induzierte Strom (bzw. die induzierte Spannung) in der Steuerschaltung erfaßt und zur Bestimmung des Ansprechverhaltens des jeweiligen Steuerventils 10 ausgewertet. Das heißt, daß, während der ersten Magnetspule 30 ein Steuerstrom zugeführt wird, die zweite Magnetspule 32 als Sensor für eine Bewegung des Ventilschiebers 20 geschaltet und verwendet und an der zweiten Magnetspule 32 der von einer Bewegung des Ventilschiebers 20 induzierte Strom (bzw. die induzierte Spannung) erfaßt wird. Gleichermaßen wird, wenn der zweiten Magnetspule 32 ein Steuerstrom zugeführt wird, die erste Magnetspule 30 als Sensor verwendet und geschaltet. Auf diese Art und Weise können in Korrelation zueinander folgende Informationen gewonnen werden:
- Zeitliche Abhängigkeit des Stroms durch die jeweils bestromte Magnetspule;
- zeitliche Abhängigkeit der davon bewirkten Bewegung des Ventilschiebers 20; und
- Zeitpunkt des Erreichens der jeweiligen Endstellung des Ventilschiebers 20.

Die Fig. 2 der Zeichnung zeigt schematisch und beispielhaft in ihrem oberen Teil idealisiert den zeitlichen Verlauf des der ersten Magnetspule 30 zugeführten Steuerstroms (ausgezogene Linie) und den zeitlichen Verlauf des der zweiten Magnetspule 32 zugeführten Steuerstroms (gestrichelte Linie). Der tatsächliche Stromverlauf weicht von dem zur Vereinfachung der Erläuterung dargestellten idealen Verlauf ab und kann, wie oben angegeben, zur Bestimmung des charakteristischen Ansprechverhaltens des Steuerventils herangezogen werden.

In ihrem unteren Teil zeigt die Fig. 2 der Zeichnung in der zeitlichen Korrelation zum oberen Teil den Ventilhub des Ventilschiebers 20.

Zum Zeitpunkt t₁ wird, um das Steuerventil 10 aus seiner normalerweise geschlossenen Stellung zu öffnen, von der Steuerschaltung mit der Bestromung der ersten Magnetspule 30 begonnen. Daraufhin beginnt mit einer gewissen Verzögerung zum Zeitpunkt t₂ der Ventilschieber 20, sich in Richtung zur rechten Endstellung, der Offenstellung, zu bewegen. Dieser Bewegungsbeginn wird von der zu dieser Zeit als Sensor geschalteten zweiten Magnetspule 32 aufgrund des in der zweiten Magnetspule 32 induzierten Stroms bzw. der induzierten Spannung erfaßt. Wenn der Ventilschieber 20 an seiner rechten Endstellung (der Offenstellung) in Anschlag geht und sich deshalb nicht mehr weiter bewegt, induziert er auch keinen Strom bzw. keine Spannung mehr in der zweiten Magnetspule 32. Daraus ergibt sich exakt der Zeitpunkt t₃, in dem der Ventilschieber 20 in seiner rechten Endstellung zur Anlage kommt. Als Folge davon kann unmittelbar danach zum Zeitpunkt t₄ der Strom für die erste Magnetspule 30 abgeschaltet werden.

Um das Steuerventil 10 wieder zu schließen, wird ab dem Zeitpunkt t₅ der zweiten Magnetspule 32 von der Steuerschaltung Strom zugeführt, während die erste Magnetspule 30 als Sensor geschaltet wird. Die erste Magnetspule 30 erfaßt dann den Zeitpunkt t₆ des Beginns der Bewegung des Ventilschiebers 20 nach links in Richtung linke (geschlossene) Endstellung sowie den Zeitpunkt t₇, wenn der Ventilschieber 20 in der linken (geschlossenen) Endstellung zur Anlage kommt. Zum Zeitpunkt t₈ wird daraufhin die Bestromung der zweiten Magnetspule 32 beendet.

Der Zeitpunkt t₂ legt den Einspritzbeginn fest, und die Zeitspanne von t₂ bis t₇ bestimmt im wesentlichen die Einspritzdauer des Injektors. Die Verzögerungszeit t₂-t₁ zwischen dem Beginn der Bestromung des ersten Magnetventils 30 zum Öffnen den Ventils und dem tatsächlichen Öffnen sowie die Abschaltzeit t₇-t₅ zwischen dem Beginn der Bestromung des zweiten Magnetventils 32 zum Abschalten des Ventils und dem tatsächlichen Abschalten beeinflussen damit die wichtigsten Einspritzparameter des Injektors. Da sich mit der vorliegenden Anordnung und dem vorliegenden Verfahren die Zeitpunkte t₁ bis t₈ an jedem Injektor exakt erfassen lassen, können die Verzögerungszeiten t₂-t₁ und die Abschaltzeiten t₇-t₅ bei der elektrischen Ansteuerung jedes einzelnen Injektors am Motor zum Beispiel durch geeignetes Festlegen der Zeitpunkte t₁ und t₅ im Verhältnis zum Kurbelwinkel berücksichtigt werden, so daß Abweichungen vom Soll- oder Mittelwert genau kompensiert werden können.

Alternativ oder zusätzlich kann zur Kompensation von Abweichungen natürlich auch die Stromstärke und/oder die Spannung des Steuerstromes und dergleichen verändert werden.

Die Zeitpunkte t₁ bis t₈ entsprechen jeweils einem bestimmen Kurbelwinkel des Motors; die Angabe der Zeitpunkte kann deshalb bei der Erfassung der Drehzahl auch durch eine Angabe des jeweiligen Kurbelwinkels ersetzt werden.

Die vorliegende Anordnung und das vorliegende Verfahren können auch dann angewendet werden, wenn beide Magnetspulen 30, 32 zur Erhöhung der Schaltgeschwindigkeit im allgemeinen parallel betrieben werden. Zur Festlegung der Zeitpunkte t₁ bis t₈ sind dann separat nur einige wenige Zyklen mit jeweils nur einem aktiv angesteuerten Magneten zu durchfahren, während der andere Magnet wie beschrieben als Sensor verwendet wird. Damit läßt sich das Ist-Verhalten des jeweiligen Steuerventils ausreichend genau identifizieren, um es über eine Einstellung zum Beispiel des Beginns der Bestromung und/oder der Stärke des Steuerstromes an das Soll-Verhalten anpassen zu können.

## Patentansprüche

1. Anordnung zur Regelung eines Steuerventils für ein Diesel-Einspritzsystem, mit einem Kraftstoff-Injektor mit einem Druckverstärker, dem das Steuerventil (10) vorgeschaltet ist, wobei das Steuerventil (10) ein Gehäuse (12) mit einer Ventilkammer (18) mit einem beweglichen Ventilschieber (20) darin sowie eine erste Magnetspule (30) und eine zweite Magnetspule (32) zur Bewegung des Ventilschiebers (20) umfaßt,
wobei während einer elektrischen Ansteuerung einer der beiden Magnetspulen (30; 32) mit einem Steuerstrom die jeweils andere Magnetspule (32; 30) als Sensor geschaltet ist,
wobei während einiger Betriebszyklen des Kraftstoff-Injektors der durch eine Bewegung des Ventilschiebers (20) im Sensor induzierte Strom in einer Steuerschaltung erfaßt, zur Bestimmung des Ansprechverhaltens des Steuerventils (10) ausgewertet wird,
**dadurch gekennzeichnet, daß**
das bestimmte Ansprechverhalten nach diesen einigen Betriebszyklen zur Steuerung des Steuerventils (10) verwendet wird.

2. Anordnung nach Anspruch 1 **dadurch gekennzeichnet, daß** zur Bestimmung des Ansprechverhaltens des Steuerventils (10) während einiger Betriebszyklen des Kraftstoff-Injektors nur eine der Magnetspulen (30; 32) elektrisch angesteuert und die jeweils andere Magnetspule (32; 30) als Sensor geschaltet wird, und daß während der übrigen Betriebszyklen eine parallele Ansteuerung beider Magnetspulen (30, 32) erfolgt.

3. Verfahren zur Regelung eines Steuerventils für ein Diesel-Einspritzsystem, mit einem Kraftstoff-Injektor mit einem Druckverstärker, dem das Steuerventil (10) vorgeschaltet ist, wobei das Steuerventil (10) ein Gehäuse (12) mit einer Ventilkammer (18) mit einem beweglichen Ventilschieber (20) darin sowie eine erste Magnetspule (30) und eine zweite Magnetspule (32) zur Bewegung des Ventilschiebers (20) umfaßt,
wobei während einer elektrischen Ansteuerung einer der beiden Magnetspulen (30; 32) mit einem Steuerstrom die jeweils andere Magnetspule (32; 30) als Sensor verwendet wird,
wobei während einiger Betriebszyklen des Kraftstoff-Injektors der durch eine Bewegung des Ventilschiebers (20) im Sensor induzierte Strom erfaßt und zur Bestimmung des Ansprechverhaltens des Steuerventils (10) ausgewertet wird,
**dadurch gekennzeichnet, daß**
das bestimmte Ansprechverhalten nach diesen einigen Betriebszyklen zur Steuerung des Steuerventils (10) verwendet wird.

4. Verfahren nach Anspruch 3, **dadurch gekennzeichnet, daß** zur Bestimmung des Ansprechverhaltens des Steuerventils (10) während einiger Betriebszyklen des Kraftstoff-Injektors nur eine der Magnetspulen (30; 32) elektrisch angesteuert und die jeweils andere Magnetspule (32; 30) als Sensor geschaltet wird, und daß während der übrigen Betriebszyklen eine parallele Ansteuerung beider Magnetspulen (30, 32) erfolgt.

5. Verfahren nach Anspruch 3, **dadurch gekennzeichnet, daß** zur Einstellung des Ansprechverhaltens des Steuerventils (10) der Zeitpunkt (t₁; t₅) des Beginns der Zuführung des Steuerstroms zu der angesteuerten Magnetspule (30; 32) verändert wird.

6. Verfahren nach Anspruch 3, **dadurch gekennzeichnet, daß** zur Einstellung des Ansprechverhaltens des Steuerventils (10) die Stromstärke des Steuerstroms für die angesteuerte Magnetspule (30; 32) verändert wird.

## Claims

1. Arrangement to regulate a control valve for a diesel injection system, with a fuel injector with a pressure intensifier, with a control valve (10) connected before it, whereby the control valve (10) comprises a housing (12) with a valve chamber (18) with a movable valve slide (20) inside and a first magnet coil (30) and a second magnet coil (32) to move the valve slide (20), whereby during electrical activation of one of the two magnet coils (30; 32) with a control current, the other magnet coil (32; 30) is connected as a sensor, whereby during a few operating cycles of the fuel injector the current induced in the sensor by a movement of the valve slide (20) is detected in a control circuit and analysed to determine the response behaviour of the control valve (10), **characterised in that** the specified response behaviour according to these few operating cycles is used to control the control valve (10).

2. Arrangement according to Claim 1, **characterised in that** to determine the response behaviour of the control valve (10) during a few operating cycles of the fuel injector only one of the magnet coils (30; 32) is activated electrically and the other magnet coil (32; 30) is connected as a sensor and that during the other operating cycles both magnet coils (30; 32) are activated in parallel.

3. Method to regulate a control valve for a diesel injection system, with a fuel injector with a pressure intensifier, with the control valve (10) connected in front of it, whereby the control valve (10) comprises a housing (12) with a valve chamber (18) with a movable valve slide (20) inside and a first magnet coil (30) and a second magnet coil (32) to move the valve slide (20), whereby during electrical activation of one of the two magnet coils (30; 32) with a control current, the other magnet coil (32; 30) is used as a sensor, whereby during a few operating cycles of the fuel injector the current induced in the sensor by a movement of the valve slide (20) is detected and analysed to determine the response behaviour of the control valve (10), **characterised in that** the response behaviour determined according to these few operating cycles is used to control the control valve (10).

4. Method according to Claim 3, **characterised in that** to determine the response behaviour of the control valve (10) during a few operating cycles of the fuel injector only one of the magnet coils (30; 32) is electrically activated and the other magnet coil (32; 30) is connected as a sensor and that during the other operating cycles both magnet coils (30; 32) are activated in parallel.

5. Method according to Claim 3, **characterised in that** the time (t₁; t₅) of the start of supply of the control current to the activated magnet coil (30; 32) is changed to adjust the response behaviour of the control valve (10).

6. Method according to Claim 3, **characterised in that** the current strength of the control current for the activated magnet coil (30; 32) is changed to adjust the response behaviour of the control valve (10).

## Revendications

1. Dispositif pour le réglage d'un distributeur pour un système d'injection pour diesel, qui comprend un injecteur de carburant équipé d'un amplificateur de pression qui est monté en amont du distributeur (10), le distributeur (10) comprenant un corps (12) qui présente une chambre de distributeur (18) dans laquelle est disposé un tiroir mobile (20) du distributeur, ainsi qu'une première bobine magnétique (30) et une deuxième bobine magnétique (32) destinées au déplacement du tiroir (20) de distributeur, dans lequel, pendant une activation électrique de l'une des deux bobines magnétiques (30 ; 32) avec un courant de commande, l'autre bobine magnétique (32 ; 30) est connectée en capteur, et dans lequel, pendant quelques cycles de fonctionnement de l'injecteur de carburant, le courant induit dans le capteur par un mouvement du tiroir (20) de distributeur est capté dans un circuit de commande, et analysé pour la détermination du comportement de réponse du distributeur (10),
**caractérisé en ce qu'**après ces quelques cycles de fonctionnement, le comportement de réponse déterminé est utilisé pour la commande du distributeur (10).

2. Dispositif selon la revendication 1, **caractérisé en ce que**, pour la détermination du comportement de réponse du distributeur (10), pendant quelques cycles de fonctionnement de l'injecteur de carburant, seule l'une des bobines magnétiques (30 ; 32) est activée électriquement et l'autre bobine magnétique (32 ; 30) est connectée en capteur et **en ce que**, pendant les cycles de fonctionnement restants, il se produit une activation parallèle des deux bobines magnétiques (30 ; 32).

3. Procédé pour le réglage d'un distributeur pour un système d'injection pour diesel, qui comprend un injecteur de carburant équipé d'un amplificateur de pression en amont duquel le distributeur (10) est monté, le distributeur (10) comprenant un corps (12) qui présente une chambre de distributeur (18) dans laquelle est disposé un tiroir mobile (20) de distributeur, ainsi qu'une première bobine magnétique (30) et une deuxième bobine magnétique (32) destinées au déplacement du tiroir (20) de distributeur, dans lequel, pendant une activation électrique de l'une des deux bobines magnétiques (30 ; 32) avec un courant de commande, l'autre bobine magnétique (32 ; 30) est connectée en capteur, et dans lequel, pendant quelques cycles de fonctionnement de l'injecteur de carburant, le courant induit dans le capteur par un mouvement du tiroir (20) de distributeur est capté et analysé pour la détermination du comportement de réponse du distributeur (10),
**caractérisé en ce qu'**après ces quelques cycles de fonctionnement, le comportement de réponse déterminé est utilisé pour la commande du distributeur (10).

4. Procédé selon la revendication 3, **caractérisé en ce que**, pour la détermination du comportement de réponse du distributeur (10), pendant quelques cycles de fonctionnement de l'injecteur de carburant, seule l'une des bobines magnétiques (30 ; 32) est activée électriquement et l'autre bobine magnétique (32 ; 30) est connectée en capteur et **en ce que**, pendant les cycles de fonctionnement restants, il se produit une activation parallèle des deux bobines magnétiques (30 ; 32).

5. Procédé selon la revendication 3, **caractérisé en ce que**, pour le réglage du comportement de réponse du distributeur (10), on modifie l'instant (t₁ ; t₅) du début de l'envoi du courant de commande à la bobine magnétique (30 ; 32) activée.

6. Procédé selon la revendication 3, **caractérisé en ce que**, pour le réglage du comportement de réponse du distributeur (10), on modifie l'intensité du courant de commande utilisé pour la bobine magnétique activée (30 ; 32).
